# EUROPÄISCHE PATENTSCHRIFT

(11) **EP 1 468 950 B1**
(45) Veröffentlichungstag und Bekanntmachung des Hinweises auf die Patenterteilung: **14.05.2008**
(21) Anmeldenummer: 04008042.6
(22) Anmeldetag: 02.04.2004
(51) Int. Cl.: B66B 11/04, H02K 41/02

(54) **Antrieb mit Linearmotor, Aufzug mit diesem Antrieb und Verfahren zum Betrieb dieses Antriebs**
Linear motor drive, elevator having said drive and method for using said drive
Entrainement avec moteur linéaire, ascenseur comprenant cet entrainement et méthode d'utilisation de cet entrainement

(30) Priorität: 14.04.2003 EP 03405257
(43) Veröffentlichungstag der Anmeldung: 20.10.2004
(73) Patentinhaber: INVENTIO AG, 6052 Hergiswil (CH)
(72) Erfinder: Kocher, Johannes, 6044 Udligenswil (CH); Evertz, Jörg, 8006 Zürich (CH)

(56) Entgegenhaltungen:
- EP-A- 0 503 980
- US-A- 5 189 268

## Beschreibung

Die Erfindung betrifft einen Antrieb mit Linearmotor, ein Aufzug mit diesem Antrieb und Verfahren zum Betrieb dieses Antriebs gemäss der Definition der unabhängigen Patentansprüche.

EP-A-0503980 offenbart einen Antrieb mit Linearmotor, welcher Linearmotor ein Sekundärteil zwischen einem ersten Primärteil und einem zweiten Primärteil aufweist. Die Breite von Luftspalten zwischen den Primärteilen und dem Sekundärteil konstant bleibt und dadurch dieser Linearmotor übernimmt keine Bremsfunktion. Demgemäss sind bei einem Aufzug mit diesem Antrieb die Funktionen der Halte- und Fangbremse durch spezialisierte Baugruppen realisiert.

Eine erste Aufgabe der vorliegenden Erfindung ist es, einen Antrieb mit Linearmotor anzugeben, welcher Antrieb ebenfalls eine Bremsfunktion ausführt. Eine zweite Aufgabe dieser Erfindung ist es, ein Verfahren zum Betrieb dieses Antriebs anzugeben. Eine dritte Aufgabe dieser Erfindung ist es, einen Aufzug mit einem solchen Antrieb anzugeben.

Diese Aufgaben werden durch die Erfindung gemäss der Definition der unabhängigen Patentansprüche gelöst. Weitere vorteilhafte Merkmale der Erfindung werden in den abhängigen Patentansprüchen definiert.

Der Antrieb wird durch eine Gesamtnormalkraft geführt bzw. gebremst, die sich aus der anziehenden Normalkraft zwischen den Primärteilen und dem Sekundärteil abzüglich der kompensierenden Normalkraft des Kompensationsmittels zusammensetzt. Die Erfindung nutzt die bei Linearantrieben vorhandene grosse anziehende Normalkraft aus, um so eine Bremsfunktion des Antriebs zu erzielen. Zum gezielten Verändern Gesamtnormalkraft erfolgt a) ein Hin- bzw. Herbewegen der Primärteile bezüglich des Sekundärteils über Stellglieder um eine Breite von Luftspalten zwischen den Primärteilen und dem Sekundärteil zu varieren bzw. b) vorteilhafterweise ein Aktivieren bzw. Desaktivieren des Linearmotors. Die Breite der Luftspalte wird entlang der Wirkungsrichtung quer zur Bewegungsrichtung des Antriebs ermittelt. Dabei werden die folgenden vier Betriebsmodi unterschieden:
- In einem ersten Betriebsmodus ist der Linearmotor desaktiviert und einzig die kompensierende Normalkraft des Kompensationsmittels die Primärteile vom Sekundärteil beabstandet, was den Antrieb haltend führt. Die Breite der Luftspalte ist frei wählbar maximal bzw. minimal eingestellt.
- In einem zweiten Betriebsmodus ist der Linearmotor aktiviert und die Breite der Luftspalte zwischen den Primärteilen und dem Sekundärteil ist maximal eingestellt. Die anziehende Normalkraft zwischen den Primärteilen und dem Sekundärteil ist dann klein, was den Antrieb haltend führt.
- In einem dritten Betriebsmodus ist der Linearmotor aktiviert und die Breite der Luftspalte zwischen den Primärteilen und dem Sekundärteil ist minimal eingestellt. Die anziehende Normalkraft zwischen den Primärteilen und dem Sekundärteil ist dann gross, was den Antrieb bremst.
- In einem vierten Betriebsmodus wird das Kompensationsmittel desaktiviert und die Primärteile werden mit der voll anziehenden Normalkraft des Linearmotors gegen das Sekundärteil gedrückt, was den Antrieb im Fang bremst.

Der Aufzug weist mindestens eine Kabine zum Verfahren von Personen bzw. Gütern mit diesem Antrieb auf. Der Antrieb besteht vorteilhafterweise aus mehreren, in Reihe geschalteten Linearmotoren. Antriebe mit vielfältigen Gesamtleistungen lassen sich somit nach dem Baukastenprinzip mit wenig aufwand und geringen Kosten zusammenstellen. Die Breite der Luftspalte zwischen den Primärteilen und dem Sekundärteil eines jeden Linearmotors wird individuell kontrolliert, so dass unerwünschte, den Linearmotor beschädigende Berührungen der Primärteile mit dem Sekundärteil bzw. Leistungsschwankungen aufgrund von Änderungen der Breite der Luftspalte vermieden werden.

Im Folgenden werden beispielhafte Ausführungsformen der Erfindung anhand der **Fig. 1 bis 5** im Detail erläutert. Hierbei zeigt:
- **Fig. 1**: eine schematische Darstellung im Schnitt eines Teils des Antriebs,
- **Fig. 2**: eine perspektivische Ansicht eines Teils des Antriebs,
- **Fig. 3**: eine schematische Darstellung einer ersten Ausführungsform des Aufzugs entlang der Bewegungsrichtung dessen Antriebs,
- **Fig. 4**: eine schematische Darstellung einer zweiten Ausführungsform des Aufzugs entlang der Bewegungsrichtung dessen Antriebs, und
- **Fig. 5**: eine schematische Darstellung einer dritten Ausführungsform des Aufzugs entlang der Bewegungsrichtung dessen Antriebs.

Die **Fig. 1** **und** **2** zeigen schematische Darstellungen einer Ausführungsform des Antriebs **10**. Der Antrieb weist mindestens einen Linearmotor auf, bei dem mindestens ein erstes Primärteil **1, 1'** und mindestens ein zweites Primärteil **2, 2'** in einer Ebene **XY** durch ein Sekundärteil **3** voneinander beabstandet sind. Auf einer ersten Seite des Sekundärteils befinden sich erste Primärteile, auf einer zweiten Seite des Sekundärteils befinden sich zweite Primärteile. Gemäss **Fig. 1** weist der Antrieb zwei Linearmotoren auf, ein erster Linearmotor besteht aus einem ersten Paar von Primärteilen **1, 2** um das Sekundärteil **3,** ein zweiter Linearmotor besteht aus einem zweiten Paar von Primärteilen **1', 2'** um das Sekundärteil **3.** Der Linearmotor ist ein Synchronlinearmotor, dessen Primärteile von Permanentmagneten des Sekundärteils erregt werden. Beliebige bekannte Permanentmagnete lassen sich verwenden. Die Primärteile weisen Wicklungen auf, durch die in bekannter Weise ein elektrischer Strom fliessen kann. Bei Stromfluss wirkt zwischen jedem der Primärteile und dem Sekundärteil eine anziehende Normalkraft entlang einer Wirkungsrichtung **Y** quer zur Bewegungsrichtung des Antriebs. Wenn kein elektrischer Strom fliesst, ist der Linearmotor desaktiviert. Eine restliche Normalkraft, die zwischen dem Sekundärteil und den stromlosen Primärteilen wirkt, wird im Rahmen dieser Beschreibung vernachlässigt.

Bspw. besteht der Antrieb aus beliebig vielen Linearmotoren, die entlang einer Bewegungsrichtung X des Antriebs in Reihe angeordnet sind. So entspricht **Fig. 2** der **Fig. 1**, mit dem Unterschied, dass in **Fig. 2** zwei Antriebseinheiten gemäss **Fig. 1** in Reihe zu einer Gesamtantriebseinheit verbunden sind. Je nach gewünschter Gesamtleistung, setzt sich diese Gesamtantriebseinheit somit im Baukastenprinzip aus mehreren relativ kurzen Linearmotoren zusammen. Dies hat drei Vorteile:
a) die Gesamtantriebseinheit ist einfach und rasch an die Vielfälten vom Kunden gewünschten Gesamtleistungen anzupassen,
b) diese Vielfältigen Gesamtleistungen werden durch die Reihenschaltung identischer Linearmotoren mit niedrigen Kosten erreicht,
c) Ungeradheiten des Sekundärteils haben auf die Mehrzahl von relativ kurzen Primärteile keine nachteilige Wirkung. Jeder Linearmotor wird individuell geführt und eine Breite von Luftspalten zwischen den Primärteilen und dem Sekundärteil kontrolliert beibehalten, was unerwünschte, den Linearmotor beschädigende Berührungen der Primärteile mit dem Sekundärteil sowie Leistungsschwankungen aufgrund von Änderungen der Breite der Luftspalte vermeidet.

Der Antrieb **10** weist ein Tragmittel **4** auf, welches Tragmittel alle Komponenten des Antriebs mit Ausnahme des Sekundärteils trägt. Gemäss **Fig. 1** **und** **2** besteht das Tragmittel aus zwei Verstrebungen **4.1, 4.2**, wobei eine erste L ängsverstrebung **4.1** auf der ersten Seite des Sekundärteils angeordnet ist und eine zweite Längsverstrebung **4.2** auf der zweiten Seite des Sekundärteils angeordnet ist. Das Tragmittel ist biegesteif und bspw. in Metall ausgeführt. Die Längsverstrebungen sind mittels mindestens einer U-förmigen Querverstrebung **4.3** in Wirkungsrichtung **Y** verbunden.

Der Antrieb **10** wird über mindestens ein Führungselement **6, 6', 7, 7**' entlang des Sekundärteils geführt. Gemäss **Fig. 1** ist in jedem Primärteil **1, 1', 2, 2'** ein Führungselement **6, 6', 7, 7'** angebracht. Die Führungselemente sind paarweise beidseitig am Sekundärteil in Endbereichen der Primärteile angebracht und auf Exzenterwellen **11, 11', 12, 12'** gelagert. Mit diesen vier Führungselementen erfolgt eine gleichmässig verteilte und stabile Führung des Antriebs entlang des Sekundärteils.

Der Antrieb **10** weist mindestens ein Kompensationsmittel **5** auf, das mit einer kompensierenden Normalkraft entgegen der anziehenden Normalkaft zwischen jedem der Primärteile und dem Sekundärteil wirkt. Gemäss **Fig. 1** ist das Kompensationsmittel eine erste Feder **5.1,** deren Federenden auf der ersten Seite des Sekundärteils erste Primärteile **1, 1'** miteinander verbindet und vom Sekundärteil wegdrückt. Das Kompensationsmittel ist eine zweite Feder **5.1,** deren Federenden auf der zweiten Seite des Sekundärteils zweite Primärteile vom Sekundärteil wegdrückt. Das Kompensationsmittel ist weitgehend längs der Bewegungsrichtung des Antriebs angeordnet. Das Kompensationsmittel ist aus bekannten und bewährten elastischen Materialien wie Metall gefertigt. Vorteilhafterweise ist das Kompensationsmittel im Tragmittel befestigt und trägt das Kompensationsmittel die Primärteile. Bspw. sind die erste und zweite Feder in Endbereichen der U-förmigen Querverstrebung befestigt. Bspw. trägt die erste Feder die ersten Primärteile und die zweite Feder trägt die zweiten Primärteile.

Der Antrieb **10** wird über mindestens ein Bremselement **8, 8', 9, 9'** am Sekundärteils gehalten und gebremst. Gemäss **Fig. 1** ist in jedem Primärteil **1, 1', 2, 2'** ein Bremselemente **8, 8', 9, 9'** angebracht. Die Bremselemente sind paarweise beidseitig am das Sekundärteil angeordnet. Jedes Bremselement ist über einen Bremshebel **8.1**, **8.1', 9.1, 9.1'** mit dem Tragmittel **4** verbunden. Jeder der Bremshebel weist ein erstes und ein zweites Bremshebelende auf. Das erste Bremshebelende ist auf einer Wellen **13, 13', 14, 14'** im jeweiligen Primärteil gelagert, das zweite Bremshebelende ist mit dem Tragmittel verbunden. Mit diesen vier Bremselementen erfolgt ein gleichmässig verteiltes und stabiles Bremsen des Antriebs entlang des Sekundärteils.

Die Exzenterwellen **11, 11', 12, 12'** lassen sich mittels mindestens eines Stellglieds **15, 15', 16, 16'** in der Ebene **XY** um eine Stellachse **Z** drehen. Gemäss **Fig. 1** wird jede Exzenterwelle von einem Stellglied gedreht. Die Stellglieder sind Elektromotoren, welche die Exzenterwellen um einen Stellwinkel vor- und zurückdrehen. In einer ersten Endstellung sind die Führungselemente im direkten Kontakt mit dem Sekundärteil und die Bremselemente sind ohne Kontakt zum Sekundärteil. In einer zweiten Endstellung sind die Führungselemente ohne Kontakt zum Sekundärteil und die Bremselemente sind im direkten Kontakt mit dem Sekundärteil. Im stromlosen Zustand der Stellglieder, drehen die Exzenterwellen unter Wirkung der anziehenden Normalkraft selbsttätig in die zweite Endstellung zurück, bis die Bremselemente am Sekundärteil aufliegen. Die Bremsfunktion und die Fangfunktion des Antriebs erfolgt durch Reibung am Sekundärteil. Die Führungselemente und die Bremselemente sind Beläge, Walzen, Rollen, Kugeln, usw., die aus bekannten Materialien wie Metall, Keramik, Hartgummi, usw. bestehen. Bei Verwendung von Walzen, Rollen, Kugeln für die Führungselemente, weisen diese eine Rollreibung auf dem Sekundärteil auf. Bei Verwendung von Belägen für die Bremselemente, weisen diese eine Gleitreibung auf dem Sekundärteil auf. Bei Kenntnis der vorliegenden Erfindung lassen sich auch Stellglieder verwenden, die nicht elektrisch sondern hydraulisch bzw. pneumatisch oder per Bowdenzug betätigt werden.

Durch Vor- und Zurückdrehen der Exzenterwellen **11, 11', 12, 12'** werden die Primärteile **1, 1', 2, 2'** zum Sekundärteil **3** hinbewegt bzw. vom Sekundärteil **3** wegbewegt. Das Kompensationsmittel **5** wird durch das Vor- und Zurückdrehen der Exzenterwellen jedoch nicht beeinflusst. Das Vor- und Zurückdrehen der Exzenterwellen ist in **Fig. 1** durch gebogenen Doppelpfeile angedeutet. Dadurch wird die Breite von Luftspalten zwischen den Primärteilen und dem Sekundärteil verändert. Die Breite der Luftspalte verändert sich entlang einer Wirkungsrichtung quer zur Bewegungsrichtung des Antriebs. In der ersten Endstellung, wo die Führungselemente den Antrieb im Kontakt mit dem Sekundärteil führen, ist die Breite der Luftspalte maximal und die anziehende Normalkraft zwischen den Primärteilen und dem Sekundärteil ist klein. In der zweiten Endstellung, wo die Bremselemente den Antrieb im Kontakt mit dem Sekundärteil halten, ist die Breite der Luftspalte minimal und die anziehende Normalkraft z wischen den Primärteilen und dem Sekundärteil ist gross. Bspw. wird die Breite der Luftspalte kontinuierlich verändert, wodurch die anziehende Normalkraft entsprechend kontinuierlich verkleinert bzw. vergrössert wird. Bspw. ist die anziehende Normalkraft in der ersten Endstellung kleinstmöglich und in der zweiten Endstellung ist die amziehende Normalkraft grösstmöglich.

Beim Drehen der Exzenterwellen bilden die zweiten Bremshebelenden Fixpunkte, die ihre Entfernung zum Sekundärteil **3** nicht ändern, während die ersten Bremshebelenden, die in den Primärteilen gelagert sind, ihre Entfernung zum Sekundärteil ändern. Mit Bremshebellänge **84** wird die Distanz zwischen den ersten und zweiten Bremshebelenden bezeichnet. Mit Bremslänge **83** wird die Distanz zwischen der Projektion der Bremselemente auf die Verbindende der Bremshebelenden und dem zweiten Bremshebelende bezeichnet. Je nach Grösse des Verhältnisses der Bremshebellänge geteilt durch die Bremslänge werden die Bremselemente mit einem Hebel gegen das Sekundärteil gedrückt. Gemäss **Fig. 1** beträgt das Verhältnis des Hebels 2:1. In der zweiten Endstellung, wo die Bremselemente den Antrieb im Kontakt mit dem Sekundärteil halten, wirkt die kompensierende Normalkraft des Kompensationsmittels **5** als eine um diesen Hebel verstärkte Bremskraft.

Der Antrieb **10** weist mindestens einen Fangauslöser **4.5, 4.5'** auf, der das Kompensationsmittels **5** zumindestens teilweise in den Primärteilen **1, 1, 2, 2'** festhält. Der Fangauslöser ist in zwei Stellungen bringbar. In einer Normalbetriebsstellung ist das Kompensationsmittel aktiviert und der Fangauslöser hält die Vorspannung des Kompensationsmittels aufrecht. In einer Fangstellung ist das Kompensationsmittel desaktiviert und der Fangauslöser hat die Vorspannung des Kompensationsmittels gelöst. Gemäss **Fig. 1** besteht das Kompensationsmittel aus einer Feder **5.1**, welche die Primärteile **1, 1'** verbindet und aus einer Feder **5.2,** welche die Primärteile **2, 2'** verbindet. Jede Feder wird mit mindestens einem Federende von einem Fangauslöser in einem Primärteil gespannt. Der Fangauslöser weist mindestens eine Auflage auf, welche die Federenden in Wirkungsrichtung **Y** hält und die Primärteile vom Sekundärteil wegdrückt. Die Desaktivierung des Fangauslösers erfolgt auf bekannte Weise mechanisch oder elektrisch. Gemäss **Fig. 1** wird der Fangauslöser zur Desaktivierung mechanisch um die Stellachse **Z** gedreht. Die Auflage rutscht dadurch seitlich vom Federende und die Feder entspannt sich dementsprechend. Bei Wegfall der kompensierenden Normalkraft des Kompensationsmittels kommt die anziehende Normalkraft der Primärteile voll zur Wirkung und wird durch die minimal breiten Luftspalte entsprechend gross. Der Antrieb wird dann einzig mit der anziehenden Normalkraft der Primärteile gegen das Sekundärteil gedrückt. Dabei bremsen die Bremselemente durch Reibung auf dem Sekundärteil, was eine Fangfunktion ausführt. Mit dieser Fangfunktion wird eine Kabine oder ein Gegengewicht bei einer Übergeschwindigkeit abgebremst und festgehalten.

**Fig. 3 bis 5** zeigen drei schematische Darstellungen von Ausführungsformen des Aufzugs **100**, der mit dem Antrieb **10** angetrieben wird. Gemäss **Fig. 3** treibt der Antrieb in direkter Weise mindestens eine Kabine **20** zum Verfahren von Personen bzw. Gütern des Aufzugs an. Gemäss **Fig. 4** treibt der Antrieb in direkter Weise mindestens ein Gegengewicht **30** an, wobei Kabine und Gegengewicht über mindestens ein Verbindungsmittel **40** verbunden sind. Das Verbindungsmittel ist ein Seil oder Riemen mit mindestens einer lastaufnehmenden Litze aus Stahl, Aramid, usw.. Sowohl die Kabine als auch das Gegengewicht werden mit einer 2:1 Umhängung verfahren. Das Verbindungsmittel ist über mehrere Umlenkrollen **41, 42, 43, 44** umgelenkt. Eine erste Umlenkrolle **41** ist am Gegengewicht angebracht, mindestens eiine zweite Umlenkrolle **42** ist im Schachtkopf angebracht und eine dritte und vierte Umlenkrolle **43, 44** sind an der Kabine angebracht. **Fig. 5** entspricht **Fig. 4**, mit dem Unterschied, dass nur das Gegengewicht 2:1 umgehängt ist, während die Kabine 1:1 umgehängt ist. Auf diese Weise wird das Gegengewicht mit halb so hoher Geschwindigkeit wie die Kabine verfahren.

Das Sekundärteil **3** ist mindestens eine Führungsschiene für den Aufzug. Gemäss **Fig. 3** wird die Kabine als Rucksackkabine mit zwei Antrieben entlang von zwei Führungsschienen verfahren, welche Führungsschienen sich über die gesamte Länge eines Schachts in einem Gebäude erstrecken. Gemäss **Fig. 4 und 5** wird das Gegengewicht mit einem Antrieb entlang einer einzigen Führungsschiene verfahren, welche eine Führungsschiene sich über die gesamte Länge des Schachts erstreckt.

Der Aufzug **100** mit Kabine **10** und Gegengewicht **20** gemäss **Fig. 4** hat zwei Vorteile:
- Erstens wird durch Anordnung des Antriebs im Gegengewicht das Kabinengewicht um das Eigengewicht des Antriebs reduziert. Dadurch wird ein Antrieb mit entsprechend reduzierter Antriebsleistung benötigt, was kostengünstig ist.
- Zweitens wird durch Verbindung der Kabine mit dem Gegenwicht die vom Antrieb zu verfahrende Last reduziert. Typischerweise lautet die Auslegung des Gegengewichts gleich Kabinenleergewicht plus halbe Nutzlast. Dadurch wird ein Antrieb mit entsprechend reduzierter Antriebsleistung benötigt, was kostengünstig ist.

Zusätzlich zu diesen Vorteilen der Ausführungsform gemäss **Fig. 4** hat der Aufzug **100** mit Kabine **10** und Gegengewicht **20** gemäss **Fig. 5** den Vorteil:
- Nur das Gegengewicht wird mit einer 2:1 Umhängung verfahren, die Kabine wird hingegen mit 1:1 Umhängung verfahren. Das Gegengewicht wird somit nur über die halbe Länge des Schachts verfahren, während die Kabine mit doppelt so hoher Geschwindigkeit wie diejenige des Gegengewichts über die ganze Länge des Schachts verfahren wird. Dadurch wird Sekundärteil mit entsprechend halbierter Länge benötigt, was kostengünstig ist.

Bei Kenntnis der vorliegenden Erfindung ist natürlich auch eine Kombination dieser beiden Ausführungsformen des Aufzugs möglich. Dem Fachmann stehen hier vielfältige Möglichkeiten frei:
- So ist es möglich, einen einzigen Antrieb an der Kabine anzubringen und Kabine und Gegengewicht in 1:1 Umhängung zu verfahren. Dadurch wird nur ein einziger Antrieb mit entsprechen der Umhängung reduzierter Antriebsleistung benötigt, was kostengünstig ist.
- Schliesslich ist es möglich, die Kabine bzw. das Gegengewicht mit höheren Graden der Umhängung wie 4:1 zu verfahren.

## Patentansprüche

1. Antrieb **(10)** mit mindestens einem Linearmotor, welcher Linearmotor ein Sekundärteil **(3)** zwischen einem ersten Primärteil **(1, 1')** und einem zweiten Primärteil **(2, 2')** aufweist, wobei die Primärteile durch Luftspalte vom Sekundärteil getrennt sind und
der Antrieb mindestens ein Kompensationsmittel **(5)** aufweist, welches Kompensationsmittel mit einer kompensierenden Normalkraft entgegen einer anziehenden Normalkraft zwischen jedem der Primärteile und dem Sekundärteil wirkt, **dadurch gekennzeichnet,**
**dass** die Breite der Luftspalte zwischen den Primärteilen und dem Sekundärteil durch Hin-bzw. Herbewegen der Primärteile bezüglich dem Sekundärteil über Stellglieder (15,15',16,16') veränderlich ist.

2. Antrieb gemäss Anspruch 1, **dadurch gekennzeichnet, dass** das Kompensationsmittel die Primärteile trägt.

3. Antrieb gemäss Anspruch 1, **dadurch gekennzeichnet,**
**dass** die Primärteile mindestens ein Führungselement **(6, 6', 7, 7')** tragen, welches Führungselement den Antrieb entlang des Sekundärteils führt, und
**dass** die Primärteile mindestens ein Bremselement **(8, 8', 9, 9')** tragen, welches Bremselement den Antrieb entlang des Sekundärteils hält und bremst.

4. Antrieb gemäss Anspruch 3, **dadurch gekennzeichnet,**
**dass** die Primärteile mindestens ein Stellglied **(15, 15', 16, 16)** tragen, welches Stellglied das Führungselement und/oder das Bremselement zum Sekundärteil hinbewegt bzw. vom Sekundärteil wegbewegt und in Kontakt mit dem Sekundärteil bringt.

5. Antrieb gemäss Anspruch 4, **dadurch gekennzeichnet,**
**dass** die Luftspalte sich durch Hinbewegen bzw. Wegbewegen des Führungselements und/oder des Bremselements vom/zum Sekundärteil in ihrer Breite verändern.

6. Antrieb gemäss Anspruch 5, **dadurch gekennzeichnet,**
**dass** in einer ersten Endstellung, wo das Führungselement den Antrieb im Kontakt mit dem Sekundärteil führt, die Breite der Luftspalte maximal und die anziehende Normalkraft zwischen den Primärteilen und dem Sekundärteil klein ist, und
**dass** in einer zweiten Endstellung, wo das Bremselement den Antrieb im Kontakt mit dem Sekundärteil hält, die Breite der Luftspalte minimal und die anziehende Normalkraft zwischen den Primärteilen und dem Sekundärteil gross ist.

7. Antrieb gemäss Anspruch 4, **dadurch gekennzeichnet,**
**dass** die Stellglieder das Kompensationsmittel nicht zum Sekundärteil hinbewegen bzw. vom Sekundärteil wegbewegen,
**dass** das Bremselement über einen Bremshebel **(8.1, 8.1', 9.1, 9.1')** mit einem Tragmittel **(4)** verbunden ist, und
**dass** das Bremselement mit einem Hebel gegen das Sekundärteil drückt.

8. Antrieb gemäss Anspruch 2, **dadurch gekennzeichnet,**
**dass** das Tragmittel mindestens einen Fangauslöser **(4.5, 4.5')** aufweist,
**dass** der aktivierte Fangauslöser das mit der kompensierenden Normalkraft vorgespannte Kompensationsmittel zumindestens teilweise in den Primärteilen festhält, und
**dass** der desaktivierte Fangauslöser die kompensierende Normalkraft des Kompensationsmittels löst.

9. Antrieb gemäss einem der Ansprüche 1 bis 8, **dadurch gekennzeichnet,**
**dass** der Antrieb mehrere in Reihe geschaltete Linearmotoren aufweist.

10. Verfahren zum Betrieb eines Antriebs **(10)** mit mindestens einem Linearmotor, welcher Linearmotor ein Sekundärteil (3) zwischen einem ersten Primärteil **(1, 1')** und einem zweiten Primärteil **(2, 2')** aufweist, wobei die Primärteile durch Luftspalte vom Sekundärteil getrennt sind,
zwischen jedem der Primärteile und dem Sekundärteil eine anziehende Normalkraft entlang einer Wirkungsrichtung **(Y)** quer zur Bewegungsrichtung **(X)** des Antriebs wirkt, und
mindestens ein Kompensationsmittel **(5)** mit einer kompensierenden Normalkraft entgegen dieser anziehenden Normalkaft wirkt, **dadurch gekennzeichnet,**
**dass** die Breite von Luftspalten zwischen den Primärteilen und dem Sekundärteil durch Hin-bzw. Herbewegen der Primärteile bezüglich dem Sekundärteil über Stellglieder (15,15',16,16') verändert wird.

11. Verfahren gemäss Anspruch 10, **dadurch gekennzeichnet,**
**dass** in einem ersten Betriebsmodus der Linearmotor desaktiviert wird und einzig die kompensierende Normalkraft des Kompensationsmittels die Primärteile vom Sekundärteil beabstandet, was den Antrieb haltend führt und/oder
**dass** in einem zweiten Betriebsmodus der Linearmotor aktiviert wird und eine Breite von Luftspalten zwischen den Primärteilen und dem Sekundärteil maximal eingestellt wird, was die anziehende Normalkraft zwischen den Primärteilen und dem Sekundärteil verkleinert und den Antrieb haltend führt und/oder
**dass** in einem dritten Betriebsmodus der Linearmotor aktiviert wird und eine Breite von Luftspalten zwischen den Primärteilen und dem Sekundärteil minimal eingestellt wird, was die anziehende Normalkraft zwischen den Primärteilen und dem Sekundärteil vergrössert und den Antrieb bremst und/oder
**dass** in einem vierten Betriebsmodus das Kompensationsmittel desaktiviert wird und die Primärteile mit der voll anziehenden Normalkraft des Linearmotors gegen das Sekundärteil gedrückt werden, was den Antrieb bremst.

12. Aufzug **(100)** mit mindestens einer Kabine **(20)** zum Verfahren von Personen bzw. Gütern, mit einem Antrieb **(10)**, der mindestens einen Linearmotor mit einem Sekundärteil **(3)** zwischen einem ersten Primärteil **(1, 1')** und einem zweiten Primärteil **(2, 2')** aufweist, wobei die Primärteile durch Luftspalte vom Sekundärteil getrennt sind und
der Antrieb mindestens ein Kompensationsmittel aufweist, welches Kompensationsmittel **(5)** mit einer kompensierenden Normalkraft entgegen einer anziehenden Normalkaft zwischen jedem der Primärteile und dem Sekundärteil wirkt, **dadurch gekennzeichnet.**
**dass** die Breite der Luftspalte zwischen den Primärteilen und dem Sekundärteil durch Hin-bzw. Herbewegen der Primärteile bezüglich dem Sekundärteil über Stellglieder (15,15',16,16') veränderlich ist.

13. Aufzug gemäss Anspruch 12, **dadurch gekennzeichnet,**
**dass** der Antrieb die Kabine direkt antreibt und/oder dass der Antrieb ein Gegengewicht **(30)** direkt antreibt.

14. Aufzug gemäss Anspruch 13, **dadurch gekennzeichnet,**
**dass** die Kabine und das Gegengewicht über mindestens ein Verbindungsmittel **(40)** verbunden sind
und/oder
**dass** der Antrieb die Kabine bzw. das Gegengewicht mit einer 2:1 Umhängung verfährt
und/oder
**dass** der Antrieb die Kabine bzw. das Gegengewicht mit einer 1:1 Umhängung verfährt
und/oder
**dass** sich das Sekundärteil über die ganze Länge des Schachts erstreckt
und/oder
**dass** sich das Sekundärteil über die halbe Länge des Schachts erstreckt.

## Claims

1. Drive (10) with at least one linear motor, which linear motor comprises a secondary part (3) between a first primary part (1, 1') and a second primary part (2, 2'), wherein the primary parts are separated from the secondary part by air gaps and the drive comprises at least one compensation means (5) which acts by a compensating normal force against an attractive normal force between each of the primary parts and the secondary part, **characterised in that** the width of the air gaps between the primary parts and the secondary part is variable by reciprocating movement of the primary parts relative to the secondary part by way of setting elements (15, 15', 16, 16').

2. Drive according to claim 1, **characterised in that** the compensation means carries the primary parts.

3. Drive according to claim 1, **characterised in that** the primary parts carry at least one guide element (6, 6', 7, 7') which guides the drive along the secondary part and that the primary parts carry at least one brake element (8, 8', 9, 9') which holds and brakes the drive along the secondary part.

4. Drive according to claim 3, **characterised in that** the primary parts carry at least one setting element (15, 15', 16, 16') which moves the guide element and/or the brake element towards the secondary part or away from the secondary part and brings it or them into contact with the secondary part.

5. Drive according to claim 4, **characterised in that** the air gaps which change in the width thereof by movement of the guide element and/or the brake element towards and away from the secondary part.

6. Drive according to claim 5, **characterised in that** the width of the air gaps is at a maximum and the attractive normal force between the primary parts and the secondary part is small in a first end setting where the guide element guides the drive into contact with the secondary part and the width of the air gaps is at a minimum and the attractive normal force between the primary parts and the secondary part is large in a second end setting where the brake element keeps the drive in contact with the secondary part.

7. Drive according to claim 4, **characterised in that** the setting elements do not move the compensation means towards or away from the secondary part, that the brake element is connected by way of a brake lever (8.1, 8.1', 9.1, 9.1') with a support means (4) and that the brake element presses by a lever against the secondary part.

8. Drive according to claim 2, **characterised in that** the support means comprises at least one safety brake trigger (4.5, 4.5'), that the activated safety brake trigger fixes the compensation means, which is biased by the compensating normal force, at least partly in the primary parts and that the deactivated safety brake trigger releases the compensating normal force of the compensation means.

9. Drive according to one of claims 1 to 8, **characterised in that** the drive comprises a plurality of linear motors connected in series.

10. Method of operating a drive (10) with at least one linear motor, which linear motor comprises a secondary part (3) between a first primary part (1, 1') and a second primary part (2, 2'), wherein the primary parts are separated from the secondary part by air gaps, an attractive normal force acts between each of the primary parts and the secondary part along a direction (Y) of action transverse to the direction (X) of movement of the drive and at least one compensation means (5) acts against this attractive normal force by a compensating normal force, **characterised in that** the width of air gaps between the primary parts and secondary part is varied by reciprocating movement of the primary parts relative to the secondary part by way of setting elements (15, 15', 16, 16').

11. Method according to claim 10, **characterised in that** in a first operating mode the linear motor is deactivated and solely the compensating normal force of the compensation means spaces the primary parts from the secondary part, which guides the drive in holding manner, and/or that in a second operating mode the linear motor is activated and a width of air gaps between the primary parts and the secondary part is set to a maximum, which reduces the attractive normal force between the primary parts and the secondary part and guides the drive in holding manner, and/or that in a third operating mode the linear motor is activated and a width of air gaps between the primary parts and the secondary part is set to a minimum, which increases the attractive normal force between the primary parts and secondary part and brakes the drive, and/or that in a fourth operating mode the compensation means is deactivated and the primary parts are pressed by the full attractive normal force of the linear motor against the secondary part, which brakes the drive.

12. Lift (100) with at least one cage (20) for moving persons or goods, with a drive (10), which comprises at least one linear motor with a secondary part (3) between a first primary part (1, 1') and a second primary part (2, 2'), wherein the primary parts are separated from the secondary part by air gaps and the drive comprises at least one compensation means (5) which acts by a compensating normal force against an attractive normal force between each of the primary parts and the secondary part, **characterised in that** the width of the air gaps between the primary parts and the secondary part is variable by reciprocating movement of the primary parts relative to the secondary part by way of setting elements (15, 15', 16, 16').

13. Lift according to claim 12, **characterised in that** the drive drives the cage directly and/or that the drive drives a counterweight (30) directly.

14. Lift according to claim 13, **characterised in that** the cage and the counterweight are connected by way of at least one connecting means (40) and/or that the drive moves the cage or the counterweight with a 2:1 slinging and/or that the drive moves the cage or the counterweight with a 1:1 slinging and/or that the secondary part extends over the entire length of the shaft and/or that the secondary part extends over half the length of the shaft.

## Revendications

1. Entraînement (10) avec au moins un moteur linéaire, lequel moteur linéaire comporte un élément secondaire (3) entre un premier élément primaire (1, 1') et un second élément primaire (2, 2'), les éléments primaires étant séparés de l'élément secondaire par des entrefers et l'entraînement comportant au moins un moyen de compensation (5) qui agit avec une force normale de compensation à l'encontre d'une force normale d'attraction entre les éléments primaires et l'élément secondaire,
**caractérisé en ce que** la largeur des entrefers entre les éléments primaires et l'élément secondaire est variable grâce au mouvement de va-et-vient des éléments primaires par rapport à l'élément secondaire, grâce à des actionneurs (15, 15', 16, 16').

2. Entraînement selon la revendication 1,
**caractérisé en ce que** le moyen de compensation porte les éléments primaires.

3. Entraînement selon la revendication 1,
**caractérisé en ce que** les éléments primaires portent au moins un élément de guidage (6, 6', 7, 7'), lequel élément de guidage guide l'entraînement le long de l'élément secondaire, et **en ce que** les éléments primaires portent au moins un élément de freinage (8, 8', 9, 9') qui arrête et freine l'entraînement le long de l'élément secondaire.

4. Entraînement selon la revendication 3,
**caractérisé en ce que** les éléments primaires portent au moins un actionneur (15, 15', 16, 16'), lequel actionneur rapproche ou éloigne l'élément de guidage et/ou l'élément de freinage de l'élément secondaire et l'amène en contact avec celui-ci.

5. Entraînement selon la revendication 4,
**caractérisé en ce que** la largeur des entrefers varie du fait du rapprochement et de l'éloignement de l'élément de guidage et/ou de l'élément de frein par rapport à l'élément secondaire.

6. Entraînement selon la revendication 5,
**caractérisé en ce que** dans une première position de fin de course, dans laquelle l'élément de guidage amène l'entraînement en contact avec l'élément secondaire, la largeur des entrefers est maximale et la force normale d'attraction entre les éléments primaires et l'élément secondaire est faible, et
**en ce que** dans une seconde position de fin de course, dans laquelle l'élément de freinage maintient l'entraînement en contact avec l'élément secondaire, la largeur des entrefers est minimale et la force normale d'attraction entre les éléments primaires et l'élément secondaire est élevée.

7. Entraînement selon la revendication 4,
**caractérisé en ce que** les actionneurs ne rapprochent pas ni n'éloignent le moyen de compensation de l'élément secondaire,
**en ce que** l'élément de freinage est relié à un support (4) par l'intermédiaire d'un levier de frein (8.1, 8.1', 9.1, 9.1'), et **en ce que** l'élément de freinage appuie avec un levier contre l'élément secondaire.

8. Entraînement selon la revendication 2,
**caractérisé en ce que** le support comporte au moins un déclencheur de blocage (4.5, 4.5'),
**en ce que** le déclencheur de blocage activé immobilise au moins partiellement dans les éléments primaires le moyen de compensation contraint avec la force normale de compensation, et
**en ce que** le déclencheur de blocage désactivé supprime la force normale de compensation du moyen de compensation.

9. Entraînement selon l'une des revendications 1 à 8, **caractérisé en ce que** l'entraînement comporte plusieurs moteurs linéaires montés en série.

10. Procédé pour faire fonctionner un entraînement (10) avec au moins un moteur linéaire, lequel moteur linéaire comporte un élément secondaire (3) entre un premier élément primaire (1, 1') et un second élément primaire (2, 2'), les éléments primaires étant séparés de l'élément secondaire par des entrefers,
une force normale d'attraction agissant entre chacun des éléments primaires et l'élément secondaire le long d'un sens d'action (Y), transversalement par rapport au sens de déplacement (X) de l'entraînement, et
au moins un moyen de compensation (5) agissant avec une force normale de compensation à l'encontre de cette force normale d'attraction,
**caractérisé en ce que** la largeur des entrefers entre les éléments primaires et l'élément secondaire est modifiée grâce au mouvement de va-et-vient des éléments primaires par rapport à l'élément secondaire, grâce à des actionneurs (15, 15', 16, 16').

11. Procédé selon la revendication 10, **caractérisé en ce que** dans un premier mode de fonctionnement, le moteur linéaire est désactivé et seule la force normale de compensation du moyen de compensation espace les éléments primaires par rapport à l'élément secondaire, ce qui arrête l'entraînement, et/ou
**en ce que** dans un deuxième mode de fonctionnement, le moteur linéaire est activé et une largeur d'entrefers entre les éléments primaires et l'élément secondaire est réglée au maximum, ce qui réduit la force normale d'attraction entre les éléments primaires et l'élément secondaire et arrête l'entraînement, et/ou
**en ce que** dans un troisième mode de fonctionnement, le moteur linéaire est activé et une largeur d'entrefers entre les éléments primaires et l'élément secondaire est réglée au minimum, ce qui augmente la force normale d'attraction entre les éléments primaires et l'élément secondaire et freine l'entraînement, et/ou
**en ce que** dans un quatrième mode de fonctionnement, le moyen de compensation est désactivé et les éléments primaires sont poussés vers l'élément secondaire avec la force normale d'attraction totale du moteur linéaire, ce qui freine l'entraînement.

12. Ascenseur (100) avec au moins une cabine (20) pour déplacer des personnes et des produits, comportant un entraînement (10) qui comprend au moins un moteur linéaire avec un élément secondaire (3) entre un premier élément primaire (1, 1') et un second élément primaire (2, 2'), les éléments primaires étant séparés de l'élément secondaire par des entrefers, et
l'entraînement comportant au moins un moyen de compensation, lequel moyen de compensation (5) agit avec une force normale de compensation à l'encontre d'une force normale d'attraction entre chacun des éléments primaires et l'élément secondaire,
**caractérisé en ce que** la largeur des entrefers entre les éléments primaires et l'élément secondaire est variable grâce au mouvement de va-et-vient des éléments primaires par rapport à l'élément secondaire, grâce à des actionneurs (15, 15', 16, 16').

13. Ascenseur selon la revendication 12, **caractérisé en ce que** l'entraînement entraîne directement la cabine et/ou **en ce que** l'entraînement entraîne directement un contrepoids (30).

14. Ascenseur selon la revendication 13, **caractérisé en ce que** la cabine et le contrepoids sont reliés par au moins un moyen de liaison (40),
et/ou **en ce que** l'entraînement déplace la cabine ou le contrepoids avec une suspension 2:1,
et/ou **en ce que** l'entraînement déplace la cabine ou le contrepoids avec une suspension 1:1,
et/ou **en ce que** l'élément secondaire s'étend sur toute la longueur de la gaine d'ascenseur,
et/ou **en ce que** l'élément secondaire s'étend sur la moitié de la longueur de la gaine.
